# FASCICULE DE BREVET EUROPEEN

(11) **EP 0 465 374 B1**
(45) Date de publication et mention de la délivrance du brevet: **12.10.1994**
(21) Numéro de dépôt: 91401871.8
(22) Date de dépôt: 05.07.1991
(51) Int. Cl.: B08B 3/04

(54) **Carrousel de décapage et bac de décantation**
Karussell zum Abbeizen und Dekantierbehälter
Carousel for stripping and decanting container

(30) Priorité: 06.07.1990 FR 9008622
(43) Date de publication de la demande: 08.01.1992
(73) Titulaire: Clerc, Roger, F-33500 Libourne (FR)
(72) Inventeur: Clerc, Roger, F-33500 Libourne (FR)
(74) Mandataire: Bruder, Michel

(56) Documents cités:
- EP-A- 0 143 868
- FR-A- 749 465
- FR-A- 1 072 801
- FR-A- 1 560 156
- FR-A- 2 548 607

## Description

L'invention concerne un dispositif pour le nettoyage et/ou le décapage de pièces de toute nature, ainsi que pour la récupération, la neutralisation et l'évacuation des eaux usées et des résidus résultant de ce nettoyage et/ou de ce décapage.

L'invention vise à remédier aux difficultés rencontrés dans les ateliers de décapage pour bois, métaux, etc... et par les garagistes pour le nettoyage des pièces de véhicules (moteurs, tambours de frein, etc...), à savoir que le nettoyage est opéré au moyen d'un liquide projeté par une lance sous la pression d'une pompe de manière à rincer les pièces à décaper après leur trempage dans des bains décapants ou neutralisants qui sont particulièrement toxiques et doivent être récupérés dans un bac de décantation. Or, le rejet de ces produits vers le réseau public de collecte des eaux usées n'est que rarement correctement maîtrisé ; ainsi, du fait d'une absence de surveillance des installations de décapage, le plus souvent éloignées du lieu normal de travail, il arrive que des produits acides soient rejetés sans être totalement neutralisés et que les graisses, les résidus de plomb, d'amiante, et d'autres métaux ne soient pas récupérés et s'en aillent vers l'égoût. On conçoit que l'impact cumulé de tels rejets sur l'environnement soit particulièrement important, les produits toxiques de toute nature rejetés étant recyclés d'une manière ou d'une autre par les nappes phréatiques ou les points d'eau douce servant à l'alimentation humaine et animale.

Par ailleurs, dans le même domaine, le transport de produits lourds et encombrants, tels que des moteurs, des radiateurs, etc... vers les bacs et les aires de lavage n'est pas résolu. A cet égard, on connaît l'appareil de lavage de pièces décrit dans la demande de brevet FR-2 548 607 qui comporte un bac monté sur roues pour son transport, ce bac étant muni d'une partie en forme de cuve pour la récupération du liquide de nettoyage qui dégoutte des pièces à nettoyer ; cet appareil est limité dans ses applications car il ne permet pas de tremper les pièces dans des bains, et il ne prévoit pas de neutraliser le liquide de nettoyage avant son rejet vers l'égoût. D'un autre côté, les aires de lavage prennent beaucoup de place, ce qui incite, par exemple, certains garagistes à procéder à des décapages de pièces dans des conditions non réglementaires sans prendre de précautions quant au rejet des eaux usées. Une installation particulièrement peu encombrante de traitement de produits ou de pièces dans des bains est décrite dans la demande de brevet FR-2 439 150 : cette installation comporte une pluralité de récipients de traitement, agencés à intervalles égaux le long d'un parcours circulaire au centre duquel est prévu un châssis-guide rotatif pourvu de potences déplaçables verticalement, une nacelle contenant les pièces à nettoyer étant attachée sur chacune de ces potences pour permettre l'introduction et l'extraction de ces nacelles dans et hors lesdits récipients de traitement. L'installation revendiquée dans ce dernier document est d'un usage très spécifique et n'est pas adaptée, en particulier, au décapage d'objets très lourds ne pouvant rester suspendus, dans une nacelle, à l'extrémité d'une potence ; à l'inverse, il n'est guère utile de placer des objets légers dans une nacelle déplaçable puisqu'il est plus rapide de les manipuler directement à la main. En outre, rien n'est prévu pour la récupération et le traitement des eaux usées avant leur mise à l'égoût, ni pour le rinçage des pièces traitées au moyen d'un jet de liquide sous pression ; à cet égard, il serait peu pratique d'utiliser l'installation précédente dans ce but puisque rien n'est prévu pour la rétention, au moins provisoire, des eaux de lavage.

La présente invention vise à remédier à tous ces inconvénients en proposant un dispositif pour le nettoyage et/ou le décapage de pièces de toute nature, ainsi que pour la récupération, la neutralisation et l'évacuation des eaux usées et des résidus résultant de ce nettoyage et/ou de ce décapage, caractérisé en ce qu'il associe un bac de décantation, fermé à sa partie supérieure par une grille servant de support de lavage, et un mât pourvu d'un tourniquet de manutention à bras radiaux, libres en rotation dans un plan horizontal, ladite grille étant également mobile en rotation, lesdits bras radiaux et cette même grille étant ainsi susceptibles de déplacer les pièces à traiter entre différents postes de décapage, de rinçage et/ou de neutralisation qui sont répartis à la périphérie dudit bac de décantation.

De cette manière, on conçoit bien que pour décaper une pièce, on dépose tout d'abord cette dernière sur la grille servant de support de lavage puis, suivant son poids, on la déplace soit manuellement, soit au moyen de l'un des bras radiaux du tourniquet devant le poste de décapage. Celui-ci est pourvu d'un premier réservoir contenant une quantité appropriée d'un bain, généralement acide, dans lequel est trempée la pièce. Après trempage, celle-ci est récupérée et mise à dégoutter sur la grille, les produits acides en excès tombant directement dans le bac de décantation situé sous cette grille. Dans le même temps, on provoque la rotation de cette dernière jusqu'à amener la pièce vers un poste de rinçage qui est pourvu, par exemple, d'une lance projetant un liquide de nettoyage sous la pression d'une pompe ; les eaux de rinçage ainsi produites sont alors directement récupérées par le bac de décantation. Malgré ce premier rinçage, il est le plus souvent nécessaire de neutraliser les produits acides décapants au moyen d'un bain de produit neutralisant contenu dans un second réservoir situé à un poste de neutralisation autour du bac de décantation ; pendant que la pièce continue de dégoutter sur la grille suite à son rinçage, on poursuit donc la rotation de cette dernière pour l'amener devant ce poste de neutralisation où elle est déchargée pour être trempée dans le second réservoir. Ce transfert peut être manuel ou bien être effectué au moyen de l'un des bras radiaux du tourniquet ; il n'est pas obligatoire d'utiliser le bras ayant déjà servi, le cas échéant, à la première manipulation de la pièce dans et hors du premier réservoir situé au poste de décapage. Après trempage et neutralisation, l'opération inverse permet de mettre la pièce à dégoutter sur la grille. Enfin, on tourne cette dernière une dernière fois jusqu'à présenter la pièce décapée et neutralisée devant un deuxième poste de rinçage qui peut être identique, ou non, à celui ayant servi au premier rinçage. De ce fait, et conformément à une caractéristique très avantageuse de la présente invention, le rinçage de la pièce après neutralisation, qui est opéré alors que celle-ci se trouve sur la grille fermant l'ouverture du bac de décantation, procure une neutralisation simultanée des eaux usées contenues dans ledit bac. Ce second rinçage, toujours au moyen d'une lance projetant un liquide de nettoyage sous la pression d'une pompe, permet donc de remédier d'une manière particulièrement originale aux difficultés rencontrés dans les ateliers de décapage pour le contrôle des eaux usées rejetées à l'égoût.

En outre, les divers rinçages sous pression permettent de précipiter les résidus graisseux, métalliques ou de toute autre nature vers le bac de décantation. Suivant une caractéristique complémentaire de l'invention, ce dernier est muni d'une vanne à plusieurs positions permettant une évacuation régulée des eaux usées neutralisées vers l'égoût, sans fuite des graisses, hydrocarbures et autres dépôts métalliques qui se sont déposés au fond dudit bac.

Selon un premier mode de fonctionnement de l'invention, il est prévu que cette vanne soit entrouverte en permanence de manière à laisser s'échapper les eaux usées ayant juste atteint un pH neutre ou proche d'un pH neutre. L'incidence défavorable de ces rejets sur l'environnement est de cette manière très minime, voire pratiquement inexistant. Dans un deuxième mode de fonctionnement, la vanne est au contraire fermée durant la décantation, les eaux usées étant alors neutralisées, puis la vanne est ouverte, et après vidange, refermée pour un nouveau cycle d'utilisation avec décantation et neutralisation (ce cycle pouvant être par exemple journalier, semi-journalier, ...).

D'autres caractéristiques et avantages de la présente invention ressortiront mieux de la description qui va suivre d'un mode de réalisation préféré d'un dispositif de décapage conforme à la présente invention, donné à titre d'exemple non limitatif en référence aux dessins annexés sur lesquels :
- la figure 1 est une vue en perspective éclatée de ce dispositif,
- la figure 2 est une vue en perspective d'une première forme de réalisation de la vanne équipant ce dispositif,
- la figure 3 est une vue en perspective d'une deuxième forme de réalisation de cette même vanne.

Suivant la figure 1, un dispositif pour le nettoyage et/ou le décapage de pièces de toute nature, ainsi que pour la récupération, la neutralisation et l'évacuation des eaux usées et des résidus résultant de ce nettoyage et/ou de ce décapage, comporte un bac de décantation 1, muni à sa partie supérieure d'une grille 2 servant de support de lavage, et un mât 3 pourvu d'un tourniquet de manutention 4 à bras radiaux 5. Dans le forme de réalisation préférée de la présente invention représentée sur la figure 1, le bac de décantation 1 comporte une partie circulaire, située au milieu d'une cuve rectangulaire, et le mât 3 est disposé en son centre. Ce dernier est constitué d'un moyeu 3a libre en rotation autour d'un noyau vertical fixe 3b maintenu à sa base par un contrepoids 3c avantageusement agencé au fond du bac de décantation 1. De cette manière, on peut escamoter le mât 3 en démontant le moyeu 3a du noyau vertical fixe 3b, ce qui facilite le transport et l'installation du dispositif conforme à l'invention. Bien entendu, la forme et le volume du bac de décantation 1 sont choisis en rapport avec l'encombrement maximum disponible et le volume des travaux de décapage à réaliser sur l'aire de lavage.

Par ailleurs, la grille 2 et les bras radiaux 5 du tourniquet de manutention 4 sont libres en rotation dans un plan horizontal autour du mât 3 et sont susceptibles de déplacer les pièces à traiter entre différents postes de décapage 6, de rinçage 7 et de neutralisation 8 qui sont répartis à la périphérie du bac de décantation 1. Le poste de rinçage 7 comporte normalement une lance reliée à une pompe, permettant de projeter un liquide sous pression sur les pièces à rincer ; étant donné qu'un tel équipement est le plus souvent mobile, on a choisi de ne représenter, sur la figure 1, que l'emplacement devant lequel l'utilisateur se place pour procéder au rinçage des pièces.

Selon l'invention, les bras radiaux 5 sont constitués de ponts roulants, maintenus en porte-à-faux, et équipés d'un palan 5a déplaçable le long de chaque bras radial 5 pour amener la pièce qu'ils supportent depuis l'aplomb de la grille 2 jusqu'à la périphérie dudit bac 1, et réciproquement. La liaison entre chaque bras 5 et le mât 3 est renforcé par un gousset 5b placé à l'équerre de ces deux éléments. Le déplacement en rotation d'une pièce posée sur la grille 2 n'est, quant à lui, pas nécessairement mécanisé, et il suffira, par exemple, de provoquer la rotation de la grille 2 autour de son axe central en s'aidant du pied pour la déplacer. La manutention des pièces s'en trouve alors très réduite.

Selon une disposition complémentaire de la présente invention, on équipe le mât 3 d'un écran de lavage et de rinçage 9 délimitant un ensemble de zones de lavage et de rinçage isolées les unes des autres. Par exemple, sur la figure 1, on a choisi de représenter un écran 9 ayant la forme d'un "I" vu de dessus ; cet écran 9 délimite par conséquent deux zones de lavage et de rinçage distinctes, pouvant chacune accueillir une pièce à décaper dans le même temps. En outre, l'écran 9 est solidaire de la grille 2 de manière à pouvoir être tourné sur lui-même en même temps que cette dernière. Lorsqu'une pièce à rincer est placée dans l'une des deux zones de lavage et de rinçage de l'écran 9, ce dernier protège du rinçage les pièces à décaper qui seraient éventuellement placées, sur la même grille 2, dans l'autre zone de lavage et de rinçage délimitée par cet écran 9 ; en outre, celui-ci permet de retenir les liquides de nettoyage, généralement projetés sous pression, au niveau du bac de décantation 1.

Après chaque phase de son traitement, une pièce à décaper repose sur la grille 2 de manière à dégoutter dans le bac de décantation 1. Ce dernier est constitué d'une cuve d'un matériau résistant aux attaques chimiques des produits décapants et neutralisants utilisés, et son volume est prévu en fonction de l'installation de décapage, c'est-à-dire de la taille et de la quantité des pièces à traiter. Au fur et à mesure que les opérations de décapage se déroulent, le bac de décantation 1 se remplit d'eaux usées tout d'abord acides ; celles-ci sont ensuite progressivement neutralisées du fait du rinçage sous pression qui est effectué après trempage de la pièce décapée dans un bain neutralisant placé au poste de neutralisation 8. Selon la présente invention, le bac de décantation 1 est muni d'une vanne 10 à plusieurs positions permettant une évacuation régulée des eaux usées neutralisées vers l'égoût, sans fuite des graisses, hydrocarbures et autres dépôts métalliques qui se sont déposés au fond dudit bac 1. De cette façon, l'impact nocif de ces rejets sur l'environnement est minimisé.

On décrira maintenant une première forme de réalisation de la vanne 10. Selon la figure 2, la vanne 10 est ainsi pourvue de deux flasques 10a entre lesquels peut pivoter une porte 10b par rapport à un axe horizontal situé dans son plan d'ouverture ; une manivelle 10c est agencée au droit de la porte 10b et permet de manipuler celle-ci par le côté extérieur du bac de décantation 1. Par ailleurs, au moins l'un des deux flasques 10a est muni d'entailles 10d débouchant sur son bord supérieur ; ces entailles 10d sont régulièrement disposées pour coopérer avec un organe de blocage 11 de la porte 10b, que l'on peut ainsi pivoter autour de son axe d'articulation horizontal selon une inclinaison réglable. Il est clair que l'on pourrait remplacer ces entailles 10d par des orifices traversant le flasque 10a de part en part. Le mode de fonctionnement de la vanne 10 ainsi constituée est le suivant :
- pendant la décantation des résidus lourds (métaux, graisses et hydrocarbures principalement) et la neutralisation des eaux usées, la vanne 10 se trouve en position relevée et le débit est quasiment nul. Eventuellement, et afin d'éviter toute ouverture intempestive de la vanne 10 alors que les eaux usées sont encore trop acides ou trop basiques, les organes de manoeuvre de la vanne 10 peuvent venir bloquer la rotation de la grille 2 et/ou du tourniquet de manutention 4 à bras radiaux 5. Une telle disposition permet également d'éviter les débordements d'eaux usées hors du bac de décantation 1.
- après la neutralisation des eaux usées, la vanne 10 peut être basculée selon une position intermédiaire pour la vidange progressive et contrôlée du bac de décantation 1, cette position pouvant être choisie selon la nature et le niveau des eaux usées, qui se constituent en strates superposées après décantation. En service, la vanne 10 est, ainsi, normalement entrouverte en permanence, de manière à laisser s'échapper un volume d'eaux usées ayant juste atteint un pH neutre ou proche d'un pH neutre.

A cet égard, et suivant une deuxième forme de réalisation de la vanne 10 décrite en référence à la figure 3, la manivelle 10c est remplacée par un flotteur 12, articulé sur la porte 10b du côté intérieur du bac de décantation 1, pour venir flotter à un niveau réglable au milieu des eaux usées contenues dans ce même bac 1, tandis que les flasques 10a (fig.2) peuvent être remplacées par un simple étrier en "U". Par saturation en hauteur des produits légers contenus dans les eaux usées du bac de décantation 1, le flotteur 12 ferme la vanne 10 et oblige l'utilisateur à évacuer ces produits légers hors du bac 1. Si la densité et le volume du flotteur 12 sont correctement déterminés, on aboutit ainsi à une auto-régulation du débit d'eaux usées neutralisées à l'extérieur du bac de décantation 1.

Enfin, l'ouverture prévue sur le bac de décantation 1 pour l'aménagement de la vanne 10 est pourvue d'au moins une cale 13 chargée magnétiquement pour la récupération de tous les résidus ferreux pouvant être entraînés avec le flux d'eaux usées neutralisées s'écoulant à l'extérieur du bac de décantation 1 vers l'égoût ; cette cale 13 est placée en avant de la vanne 10, sur le fond dudit bac 1.

## Revendications

1. Dispositif pour le nettoyage et/ou le décapage de pièces de toute nature, ainsi que pour la récupération, la neutralisation et l'évacuation des eaux usées et des résidus résultant de ce nettoyage et/ou de ce décapage, caractérisé en ce qu'il associe un bac de décantation (1), muni à sa partie supérieure d'une grille (2) servant de support de lavage, et un mât (3) pourvu d'un tourniquet de manutention (4) à bras radiaux (5), libres en rotation dans un plan horizontal, ladite grille (2) étant également mobile en rotation, lesdits bras radiaux (5) et cette même grille (2) étant ainsi susceptibles de déplacer les pièces à traiter entre différents postes de décapage (6), de rinçage (7) et/ou de neutralisation (8) qui sont répartis à la périphérie dudit bac de décantation (1).

2. Dispositif pour le nettoyage et/ou le décapage de pièces de toute nature selon la revendication 1, caractérisé en ce que le bac de décantation (1) est muni d'une vanne (10) à plusieurs positions permettant une évacuation régulée des eaux usées neutralisées vers l'égoût.

3. Dispositif pour le nettoyage et/ou le décapage de pièces de toute nature selon la revendication 2, caractérisé en ce que la vanne (10) équipant le bac de décantation (1) est pourvue de deux flasques (10a) entre lesquels peut pivoter une porte (10b) par rapport à un axe horizontal situé dans le plan d'ouverture de la vanne (10), une manivelle (10c) étant agencée au droit de ladite porte (10b) du côté extérieur dudit bac (1), pour la manipulation de cette même porte (10b).

4. Dispositif pour le nettoyage et/ou le décapage de pièces de toute nature selon la revendication 3, caractérisé en ce qu'au moins l'un des deux flasques (10a) de la vanne (10) équipant le bac de décantation (1) est muni d'orifices le traversant de part en part, ou d'entailles (10d) débouchant sur le bord supérieur de dudit flasque (10a), ces orifices ou ces entailles étant disposées régulièrement sur ledit flasque (10a) pour coopérer avec un organe de blocage (11) de la porte (10b) située entre les deux flasques (10a) et que l'on peut ainsi pivoter autour de son axe d'articulation horizontal selon une inclinaison réglable.

5. Dispositif pour le nettoyage et/ou le décapage de pièces de toute nature selon la revendication 2, caractérisé en ce que la vanne (10) équipant le bac de décantation (1) est pourvue d'un étrier entre les montants verticaux duquel peut pivoter une porte (10b) par rapport à un axe horizontal situé dans le plan d'ouverture de la vanne (10), un flotteur (12) étant articulé sur ladite porte (10b) du côté intérieur dudit bac (1) pour venir flotter à un niveau réglable au milieu des eaux usées contenues dans ce même bac (1).

6. Dispositif pour le nettoyage et/ou le décapage de pièces de toute nature selon l'une quelconque des revendications 2 à 5, caractérisé en ce que la vanne (10) équipant le bac de décantation (1) est entrouverte en permanence, de manière à laisser s'échapper un volume d'eaux usées ayant juste atteint un pH neutre ou proche d'un pH neutre.

7. Dispositif pour le nettoyage et/ou le décapage de pièces de toute nature selon l'une quelconque des revendications 2 à 6, caractérisé en ce que les organes de manoeuvre de la vanne (10) équipant le bac de décantation (1) permettent de bloquer simultanément la rotation de la grille (2) et/ou du tourniquet de manutention (4) à bras radiaux (5).

8. Dispositif pour le nettoyage et/ou le décapage de pièces de toute nature selon l'une quelconque des revendications 2 à 7, caractérisé en ce que l'ouverture prévue sur le bac de décantation (1) pour l'aménagement de la vanne (10) est pourvue, devant cette même vanne (10), de cales (13) chargées magnétiquement pour la récupération de tous les résidus ferreux pouvant être entraînés avec le flux d'eaux usées neutralisées s'écoulant à l'extérieur dudit bac (1).

9. Dispositif pour le nettoyage et/ou le décapage de pièces de toute nature selon l'une quelconque des revendications précédentes, caractérisé en ce que les bras radiaux (5) du tourniquet de manutention (4) sont constitués de ponts roulants, maintenus en porte-à-faux et équipés de palans (5a), permettant d'amener la pièce qu'ils supportent depuis l'aplomb de la grille (2) fermant la partie supérieure du bac de décantation (1) jusqu'à la périphérie dudit bac (1) où sont répartis les postes de décapage (6), de rinçage (7) et/ou de neutralisation (8), et réciproquement.

10. Dispositif pour le nettoyage et/ou le décapage de pièces de toute nature selon l'une quelconque des revendications précédentes, caractérisé en ce qu'il comporte un écran de lavage et de rinçage (9) délimitant un ensemble de zones de lavage et de rinçage isolées les unes des autres, cet écran (9) étant solidaire de la grille (2) fermant la partie supérieure du bac de décantation (1) de manière à pouvoir être tourné sur lui-même.

11. Dispositif pour le nettoyage et/ou le décapage de pièces de toute nature selon l'une quelconque des revendications précédentes, caractérisé en ce que le tourniquet de manutention (4) à bras radiaux (5) est supporté par un mât (3) à moyeu (3a) libre en rotation autour d'un noyau vertical fixe (3b) maintenu à sa base par un contrepoids (3c) avantageusement agencé au fond du bac de décantation (1).

12. Dispositif pour le nettoyage et/ou le décapage de pièces de toute nature selon la revendication 11, caractérisé en ce que le mât (3) est escamotable, c'est-à-dire que le moyeu (3a) peut être démonté du noyau vertical fixe (3b), et en ce que la grille (2) et l'écran de lavage et de rinçage (9) sont également démontables, ce qui permet de transporter séparément ces divers éléments.

## Claims

1. Device for cleaning and/or scouring pieces of any nature, as well as for recovering, neutralizing and evacuating the waste water and residues resulting from such cleaning and/or scouring, characterized in that it associates a decantation tank (1), provided in its upper part with a grating (2) serving as washing support and a mast (3) provided with a handling turnstile (4) with radial arms (5), free to rotate in a horizontal plane, said grating (2) also being mobile in rotation, said radial arms (5) and this same grating (2) thus being capable of displacing the pieces to be treated between different scouring (6), rinsing (7) and/or neutralizing (8) stations which are distributed over the periphery of said decantation tank (1).

2. Device for cleaning and/or scouring pieces of any nature according to Claim 1, characterized in that the decantation tank (1) is provided with a multi-way valve (10) allowing a regulated evacuation of the neutralized waste water towards the drains.

3. Device for cleaning and/or scouring pieces of any nature according to Claim 2, characterized in that the valve (10) equipping the decantation tank (1) is provided with two side plates (10a) between which may pivot a door (10b) with respect to a horizontal axis lying in the plane of opening of the valve (10), a crank (10c) being arranged at right angles to said door (10b) outside said tank (1), for manipulating this same door (10b).

4. Device for cleaning and/or scouring pieces of any nature according to Claim 3, characterized in that at least one of the two side plates (10a) of the valve (10) equipping the decantation tank (1) is provided with orifices passing right through, or with notches (10d) opening out on the upper edge of said side plate (10a), these orifices or these notches being disposed regularly over said side plate (10a) to cooperate with a member (11) for blocking the door (10b) located between the two side plates (10a) and which may thus be pivoted about its horizontal axis of articulation at an adjustable inclination.

5. Device for cleaning and/or scouring pieces of any nature according to Claim 2, characterized in that the valve (10) equipping the decantation tank (1) is provided with a stirrup element between the vertical uprights of which may pivot a door (10b) with respect to a horizontal axis lying in the plane of opening of the valve (10), a float (12) being articulated on said door (10b) inside said tank (1) to float at an adjustable level in the middle of the waste water contained in this same tank (1).

6. Device for cleaning and/or scouring pieces of any nature according to any one of Claims 2 to 5, characterized in that the valve (10) equipping the decantation tank (1) is permanently half-open so as to allow a volume of waste water having suitably attained a pH which is neutral or close to a neutral pH, to escape.

7. Device for cleaning and/or scouring pieces of any nature according to any one of Claims 2 to 6, characterized in that the members for manoeuvring the valve (10) equipping the decantation tank (1) make it possible simultaneously to block rotation of the grating (2) and/or of the handling turnstile (4) with radial arms (5).

8. Device for cleaning and/or scouring pieces of any nature according to any one of Claims 2 to 7, characterized in that the opening provided on the decantation tank (1) for arranging the valve (10) is provided, in front of this same valve (10), with shims (13) charged magnetically for recovery of all the ferrous residues which may be entrained with the flux of neutralized waste water flowing outside said tank (1).

9. Device for cleaning and/or scouring pieces of any nature according to any one of the preceding Claims, characterized in that the radial arms (5) of the handling turnstile (4) are constituted by travelling cranes, maintained in overhang and equipped with pulley blocks (5a) for bringing the piece that they support from plumb with the grating (2) closing the upper part of the decantation tank (1) up to the periphery of said tank (1) where the scouring (6), rinsing (7) and/or neutralizing (8) stations are distributed, and vice versa.

10. Device for cleaning and/or scouring pieces of any nature according to any one of the preceding Claims, characterized in that it comprises a washing and rinsing screen (9) defining an assembly of washing and rinsing zones isolated from one another, this screen (9) being fast with the grating (2) closing the upper part of the decantation tank (1) so as to be able to be rotated on itself.

11. Device for cleaning and/or scouring pieces of any nature according to any one of the preceding Claims, characterized in that the handling turnstile (4) with radial arms (5) is supported by a mast (3) with hub (3a) free to rotate about a fixed vertical core (3b) maintained at its base by a counterweight (3c) advantageously arranged at the bottom of the decantation tank (1).

12. Device for cleaning and/or scouring pieces of any nature according to Claim 11, characterized in that the mast (3) is retractable, i.e. the core (3a) may be dismantled from the fixed vertical core (3b), and in that the grating (2) and the washing and rinsing screen (9) are also dismountable, which makes it possible to transport these various elements separately.

## Patentansprüche

1. Vorrichtung zum Reinigen und/ oder Abbeizen von Teilen beliebiger Beschaffenheit, sowie zum Wiedergewinnen, Neutralisieren und Entleeren des Abwassers und der Rückstände, die durch dieses Reinigen und/ oder Abbeizen entstanden sind, **dadurch gekennzeichnet, daß** sie einen Klärtrog (1) aufweist, der an seinem oberen Ende mit einem Gitter versehen ist (2), welches als Anflage beim Abwaschen dient, und einen Tragmast (3), der mit einem Materialhandhabungsdrehkreuz (4) mit radialen Armen (5) versehen ist, die sich in einer horizontalen Ebene frei drehen können, wobei das Gitter (2) ebenfalls frei zu drehen ist, und die radialen Arme (5) und der Grill (2) auf diese Weise in der Lage sind, die zu behandelnden Stücke zwischen verschiedenen Stationen zum Abbeizen (6), zum Spülen (7) und/ oder zum Neutralisieren (8) zu bewegen, die im Randbereich des Klärtrogs (1) angeordnet sind.

2. Vorrichtung zum Reinigen und/ oder Abbeizen von Teilen beliebiger Beschaffenheit nach Anspruch 1, **dadurch gekennzeichnet, daß** der Klärtrog (1) mit einem Schiebeventil (10) mit verschiedenen Stellungen versehen ist, welches ein kontrolliertes Entleeren des neutralisierten Abwassers in den Abfluß ermöglicht.

3. Vorrichtung zum Reinigen und/ oder Abbeizen von Teilen beliebiger Beschaffenheit nach Anspruch 2, **dadurch gekennzeichnet,** daß das Schiebeventil (10), mit dem der Klärtrog (1) ausgerüstet ist, mit zwei Wangenflächen (10a) versehen ist, zwischen denen sich eine Klappe (10b) um eine in der Ebene der Öffnung des Schiebeventils (10) befindliche horizontale Achse drehen kann, wobei ein Handgriff (10c) zur Bedienung der Klappe (10b) senkrecht auf diese, auf der dem Trog (1) abgewandten Seite, angeordnet ist.

4. Vorrichtung zum Reinigung und/ oder Abbeizen von Teilen beliebiger Beschaffenheit nach Anspruch 3, **dadurch gekennzeichnet**, daß mindestens eine der beiden Wangenflächen (10a) des Schiebeventils (10) mit denen der Klärtrog (1) ausgerüstet ist, mit quer durch diese verlaufenden Öffnungen, oder auch mit in Richtung der Oberkante der Wangenfläche (10a) geöffneten Einkerbungen (10d) versehen ist, wobei diese Öffnungen oder Einkerbungen gleichmäßig über Wangenfläche (10a) verteilt angeordnet sind, damit sie mit einer Blockiereinrichtung (11) für die zwischen den beiden Wangenflächen (10a) liegende Klappe (10b) zusammenarbeiten kann, und diese so gemäß einer einstellbaren Neigung um ihre horizontal verlaufende Drehachse geschwenkt werden kann.

5. Vorrichtung zum Reinigen und/ oder Abbeizen von Teilen beliebiger Beschaffenheit nach Anspruch 2, **dadurch gekennzeichnet**, daß das Schiebeventil (10) mit denen der Klärtrog (1) ausgerüstet ist, mit einem bügelförmigen Rahmen versehen ist, zwischen dessen vertikalen Stützen eine Klappe (10b) um eine in der Ebene der Öffnung des Schiebeventils (10) befindliche horizontale Achse geschwenkt werden kann, wobei ein Schwimmer (12) an diese Klappe (10b), der Innenseite des Trogs (1) zugewandt, gelenkig befestigt ist, welcher bei einem einstellbaren Niveau im in diesem Trog (1) enthalten Abwasser zu schwimmen beginnt.

6. Vorrichtung zum Reinigen und/ oder Abbeizen von Teilen beliebiger Beschaffenheit nach einem der Ansprüche 2 bis 5, **dadurch gekennzeichnet**, daß das Schiebeventil (10), mit dem der Klärtrog (1) ausgerüstet ist, dauernd geöffnet ist, so daß Abwasser, das gerade einen neutralen oder fast neutralen pH-Wert erreicht hat, abfließen kann.

7. Vorrichtung zum Reinigen und/ oder Abbeizen von Teilen beliebiger Beschaffenheit nach einem der Ansprüche 2 bis 6, **dadurch dakennzeichnet**, daß die Bedieneinrichtungen des Schiebeventils (10), dem der Klärtrog (1) ausgerüstet ist, ein Gleichzeitiges Sperren der Drehung des Gitters (2) und/ oder des Materialhandhabungsdrehkreuzes (4) mit radial verlaufenden Tragarmen (5) ermöglichen.

8. Vorrichtung zum Reinigen und/ oder Abbeizen von Teilen beliebiger Beschaffenheit nach einem der Ansprüche 2 bis 7, **dadurch gekennzeichnet**, daß sich in der im Klärtrog (1) vorgesehenen Öffnung zum Anbringen des Schiebeventils (10) vor eben diesem Schiebeventil (10) magnetische Einlagestücke (13) befinden, die zur Rückgewinnung aller metallischen Rückstände dienen, die mit dem Strom der aus dem Klärtrog (1) ausfließenden neutralisierten Abwässer mitgerissen werden können.

9. Vorrichtung zum Reinigen und/ oder Abbeizen von Teilen beliebiger Beschaffenheit nach einem der vorstehenden Ansprüche, **dadurch gekennzeichnet**, daß die radial verlaufenden Tragarme (5) des Materialhandhabungsdrehkreuzes (4) Laufschienen sind, die fliegende gelagert und mit Flaschenzügen (5a) versehen sind, welche einen Transport des von ihnen hängende getragenen Teils ermöglichen, und zwar vom Gitter (2), das das Oberteil des Klärtrogs (1) zudeckt, zu den äußeren Bereichen des Klärtrogs (1), in denen sich die Stationen zum Abbeizen (6), zum Spülen (7) und/ oder zum Neutralisieren (8) befinden, und in der entgegengesetzten Richtung.

10. Vorrichtung zum Reinigen und/ oder Abbeizen von Teilen beliebiger Beschaffenheit nach einem der vorstehenden Ansprüche, **dadurch gekennzeichnet**, daß sie ein Schutzblende zum Waschen und Spülen (9) aufweist, die eine Anordnung von Zonen zum Waschen und Spülen begrenzt, indem sie die beiden voneinander trennt, wobei diese Schutzblende (9) mit dem das Oberteil des Klärtrogs (1) verschließenden Gitter (2) derart fest verbunden ist, daß sie um sich selbst gedreht werden kann.

11. Vorrichtung zum Reinigen und/ oder Abbeizen von Teilen beliebiger Beschaffenheit nach einem der vorstehenden Ansprüche, **dadurch gekennzeichnet**, daß das Materialhandhabungsdrehkreuz (4) mit radial verlaufenden Tragarmen (5) von einem Mast (3) mit einer Nabe (3a) getragen wird, welche sich um ein senkrechtes, feststehendes Kernstück (3b) frei drehen kann, welches an seiner Basis mittels eines sich vorteilhaft am Boden des Klärtrogs (1) befindlichen Gegengewichts gehalten wird.

12. Vorrichtung zum Reinigen und/ oder Abbeizen von Teilen Beliebiger Beschaffenheit nach Anspruch 11, **dadurch gekennzeichnet**, daß der Mast (3) abnehmbar ist, d.h. daß die Nabe (3a) vom senkrechten, feststehenden Kernstück (3b) abmontiert werden kann, sowie dadurch, daß das Gitter (2) und die Schutzblende zum Waschen und Spülen (9) ebenfalls abmontiert werden können, wodurch ein getrennter Transport der verschiedenen Elemente ermöglicht wird.
